# EUROPÄISCHE PATENTSCHRIFT

(11) **EP 0 365 861 B1**
(45) Veröffentlichungstag und Bekanntmachung des Hinweises auf die Patenterteilung: **29.07.1992**
(21) Anmeldenummer: 89117920.2
(22) Anmeldetag: 28.09.1989
(51) Int. Cl.: A63C 9/085

(54) **Vorderbacken**
Machoire avant
Front jaw

(30) Priorität: 07.10.1988 AT 2480/88
(43) Veröffentlichungstag der Anmeldung: 02.05.1990
(73) Patentinhaber: HTM Sport- und Freizeitgeräte Gesellschaft m.b.H., A-2320 Schwechat (AT)
(72) Erfinder: Freisinger, Henry, Ing., A-1210 Wien (AT); Brunnhuber, Egon, A-1232 Wien (AT)
(74) Vertreter: Szász, Tibor, Dipl.-Ing.

(56) Entgegenhaltungen:
- EP-A- 0 130 864
- AT-B- 321 170
- DE-A- 2 356 908
- DE-B- 2 660 165
- FR-A- 2 554 358

## Beschreibung

Die Erfindung bezieht sich auf einen Vorderbacken gemäß dem Oberbegriff des Anspruches 1 bzw. 2.

Ein derartiger Vorderbacken ist in der AT-PS 321 170 bereits beschrieben. Bei dieser bekannten Ausführung liegt der Sohlenniederhalter auf der Oberseite der Schuhsohle auf, wogegen die beiden Winkelhebel sich an die Seitenflächen der Schuhsohle anlegen. Diese Seitenflächen sind aber einer Abnützung unterworfen.

Bei dem Vorderbacken gemäß der DE-OS 20 44 264 ist dieser Nachteil zwar nicht vorhanden, da hier die beiden Winkelhebel an der Kappe des Skischuhs anliegen. Doch hat dieser Vorderbacken den Nachteil, daß eine Freigabe der beiden Winkelhebel nur seitlich, d.h. bei einem reinen Drehsturz, erfolgen kann, und daß ein Auslösen des Vorderbackens bei einem Sturz des Skiläufers nach rückwärts unmöglich ist.

Die Erfindung stellt sich die Aufgabe, die Nachteile der bekannten Ausführungen zu beseitigen und einen Vorderbacken zu schaffen, der sich auch bei einem Rückwärtssturz des Skiläufers öffnet.

Ausgehend von einem Vorderbacken gemäß dem Oberbegriff des Anspruches 1 bzw. 2 wird diese Aufgabe erfindungsgemäß durch die Merkmale des kennzeichnenden Teiles eines dieser Ansprüche gelöst. Durch diese Merkmale wird nicht nur eine zuverlässige Freigabe des Skischuhs bei einem Rückwärtssturz des Skiläufers gewährleistet, sondern auch eine relativ niedrige Bauart des Vorderbackens herbeigeführt.

An sich ist der Gedanke, das Gehäuse eines Vorderbakkens an dem vom Sohlenniederhalter abgelegenen Bereich um eine an einer Grundplatte angeordnete Querachse schwenkbar zu lagern und in der Fahrtstellung mittels einer Rastschwinge, die an einer weiteren Querachse im oberen Bereich des Gehäuses gelagert ist, an einer an der Grundplatte angeordneten Rastkurve festzuhalten, bereits bekannt, wie die Fig. 4 der DE-PS 26 60 165 zeigt. Bei dieser Ausführung wird die Rastschwinge über ein Federwiderlager in die Raststellung gedrückt. Allerdings gehört dieser Vorderbacken einer anderen Gattung als die erfindungsgemäße Lösung an, zumal der Skischuh durch einen Schalenbacken in der Fahrtstellung gehalten wird.

In der Zeichnung sind zwei beispielsweise Ausführungsformen des Erfindungsgegenstandes dargestellt. Fig. 1 ist ein vertikaler Längsmittelschnitt durch eine erste Ausführungsform eines Vorderbackens in der Fahrtstellung und Fig. 2 ein Detail desselben im Schnitt nach der Linie II - II in Fig. 1. In den Fig. 3 und 4 sind analoge Darstellungen einer zweiten Ausführungsform wiedergegeben.

Der in den Fig. 1 und 2 dargestellte Vorderbacken ist in seiner Gesamtheit mit 100 bezeichnet. Er besitzt eine Grundplatte 101, welche an einem Ski 102 mittels Schrauben 103 befestigt ist. Im vorderen Bereich der Grundplatte 101 ist eine Schwenkachse 104 quer zur Längsrichtung des Vorderbackens 100 verlaufend angeordnet, auf der ein Gehäuse 105 gelagert ist.

Das Gehäuse 105 nimmt eine Auslösefeder 106 auf, die von einer Zugstange 107 durchsetzt wird. Die Vorspannung der Auslösefeder 106 läßt sich in bekannter Weise mittels einer Einstellmutter 108, die auf der Zugstange 107 gelagert ist, einstellen. Im Gehäuse 105 ist auf einer weiteren Schwenkachse 109, die sich im Bereich der Oberseite des Gehäuses 105 befindet, eine Rastschwinge 110 gelagert, deren freies Ende sich an einer Rastkurve 111 der Grundplatte 101 abstützt. Die Rastschwinge 110 wird von der Zugstange 107 durchsetzt, deren Kopf 107a sich an der Rückseite der Rastschwinge 110 abstützt.

Hinter der Rastschwinge 110 befinden sich im Gehäuse 105 die beiden Lageraugen 105a und 105b für einen Gewindebolzen 112,auf dem ein Sohlenniederhalter 113 gelagert ist. Weiters trägt das Gehäuse 105 zwei als Bolzen 114a und 114b ausgestaltete Schwenkachsen, auf denen Winkelhebel 115a und 115b gelagert sind, die sich über Stützrollen 116a und 116b an der Kappe 117a eines Skischuhs 117 abstützen. Die beiden Winkelhebel 115a und 115b werden über die Rastschwinge 110 von der Auslösefeder 106 beaufschlagt. Die durch die Mittelpunkte der beiden Stützrollen 116a und 116b gelegte Parallelebene zur Skioberseite ist von letzterer weiter entfernt, als die Parallelebene, in der der Sohlenniederhalter 113 auf der Oberseite der Schuhsohle 117b des Skischuhs 117 aufliegt.

In der Fahrtstellung des Vorderbackens 100 nehmen dessen Elemente die in der Zeichnung dargestellte Lage ein. Erfolgt ein Sturz des Skiläufers nach rückwärts, so hebt der Skischuh 117 den Sohlenniederhalter 113 an, und das Gehäuse 105 schwenkt um die Schwenkachse 104. Dabei gleitet das Ende der Rastschwinge 110 entlang der Rastkurve 111 der Grundplatte 101, und die Auslösefeder 106 wird zusammengedrückt. Sobald der Schwenkwinkel des Gehäuses 105 ausreichend groß ist, verläßt der Skischuh 117 den Vorderbacken 100.

Bei einem reinen Drehsturz hingegen wird der eine der beiden Winkelhebel 115a und 115b gegen die Kraft der Auslösefeder 106 ausgeschwenkt, so daß der Skischuh 117 den Vorderbacken 100 verlassen kann.

Erfolgt jedoch gleichzeitig ein Sturz nach rückwärts und ein Drehsturz, so ist die vom ausschwenkenden Winkelhebel 115a bzw. 115b zu leistende, von der Auslösefeder 106 hervorgerufene Arbeit reduziert, da ein Teil dieser Arbeit bereits von der Rastschwinge 110 verrichtet worden ist. Für die seitliche Freigabe des Skischuhs 117 ist daher ein geringerer Arbeitsaufwand als bei einem reinen Drehsturz erforderlich.

Die in den Fig. 3 und 4 dargestellte Ausführung eines Vorderbackens 200 ist der zuerst beschriebenen ähnlich. Sie unterscheidet sich von dieser lediglich dadurch, daß die Schwenkachse 209 für die Rastschwinge 120 sich statt im oberen Bereich, im unteren Bereich des Gehäuses 205 befindet. Außerdem greift die Zugstange 207 am freien Ende der Rastschwinge 210 und nicht im mittleren Abschnitt derselben an.

Die Erfindung ist nicht an die in der Zeichnung dargestellten und im vorstehenden beschriebenen Ausführungsbeispiele gebunden. Vielmehr sind verschiedene Abänderungen derselben möglich, ohne den Rahmen der Erfindung zu verlassen. Beispielsweise müssen die beiden Winkelhebel nicht mit Rollen versehen sein, sie können vielmehr auch ohne Rollen ausgeführt werden.

## Patentansprüche

1. Vorderbacken, der zur Halterung eines einzusetzenden Skischuhs mit zwei seitlichen Winkelhebeln versehen ist, die gegen die Kraft einer Auslösefeder ausschwenkbar sind, welche in einem an einer Grundplatte befestigten Gehäuse untergebracht und von einer Zugstange durchsetzt ist, wobei zwischen den beiden Winkelhebeln am Gehäuse ein Sohlenniederhalter angoerdnet ist, **dadurch gekennzeichnet**, daß der kürzere Arm jedes Winkelhebels (115a bzw. 115b) über eine im oberen Bereich des Gehäuses (105) an einer ersten Schwenkachse (109) angelenkte Rastschwinge (110) und über die Zugstange (107) von der Auslösefeder (106) beaufschlagt ist, und daß der Gehäuse (105), wie an sich bekannt, in dem vom Sohlenniederhalter (113) abgelegenen Bereich um eine weitere, an der Grundplatte (101) befestigte Schwenkachse (104) begrenzt hochschwenkbar und mittels einer an der Grundplatte (101)befestigten Rastkurve (111), an der die Rastschwinge (110) anliegt, in der Fahrtstellung gehalten ist (Fig. 1 und 2).

2. Vorderbacken, der zur Halterung eines einzusetzenden Skischuhs mit zwei seitlichen Winkelhebeln versehen ist, die gegen die Kraft einer Auslösefeder ausschwenkbar sind, welche in einem an einer Grundplatte befestigten Gehäuse untergebracht und von einer Zugstange durchsetzt ist, wobei zwischen den beiden Winkelhebeln am Gehäuse ein Sohlenniederhalter angoerdnet ist, dadurch gekennzeichnet, daß der kürzere Arm jedes Winkelhebels (215a bzw. 215b) über eine im unteren Bereich des Gehäuses (205) an einer ersten Schwenkachse (209) angelenkte Rastschwinge und über die Zugstange (207) von der Auslösefeder (206) beaufschlagt ist, und daß das Gehäuse (205), wie an sich bekannt, in dem vom Sohlenniederhalter (213) abgelegenen Bereich um eine weitere, an der Grundplatte (201) befestigte Schwenkachse (204) begrenzt hochschwenkbar ist und mittels einer an der Grundplatte (201) befestigten Rastkurve (211), an der die Rastschwinge (210) anliegt, in der Fahrtstellung gehalten ist (Fig. 3 und 4).

## Revendications

1. Mâchoire avant équipée, pour la retenue d'une chaussure de ski à engager, de deux leviers coudés latéraux pouvant accomplir un pivotement sortant en s'opposant à la force d'un ressort de déclenchement qui est logé dans un boîtier fixé à une plaque de base, et est parcouru par une tige de traction, un abaisse-semelle étant disposé sur le boîtier, entre les deux leviers coudés, **caractérisée par** le fait que le bras court de chaque levier coudé (115a, respectivement 115b) est sollicité par le ressort de déclenchement (106), par l'intermédiaire d'une biellette encrantable (110) articulée sur un premier axe de pivotement (109), dans la région supérieure du boîtier (105), et par l'intermédiaire de la tige de traction (107) ; et par le fait que le boîtier (105) peut effectuer un pivotement limité vers le haut d'une manière connue par elle-même, dans la région éloignée de l'abaisse-semelle (113), autour d'un autre axe de pivotement (104) fixé à la plaque de base (101), et est retenu dans la position de déplacement au moyen d'une came d'encrantage (111) qui est fixée à la plaque de base (101), et contre laquelle la biellette encrantable (110) est appliquée (figures 1 et 2).

2. Mâchoire avant équipée, pour la retenue d'une chaussure de ski à engager, de deux leviers coudés latéraux pouvant accomplir un pivotement sortant en s'opposant à la force d'un ressort de déclenchement qui est logé dans un boîtier fixé à une plaque de base, et est parcouru par une tige de traction, un abaisse-semelle étant disposé sur le boîtier, entre les deux leviers coudés, caractérisée par le fait que le bras court de chaque levier coudé (215a, respectivement 215b) est sollicité par le ressort de déclenchement (206), par l'intermédiaire d'une biellette encrantable articulée sur un premier axe de pivotement (209), dans la région inférieure du boîtier (205), et par l'intermédiaire de la tige de traction (207) ; et par le fait que le boîtier (205) peut effectuer un pivotement limité vers le haut d'une manière connue par elle-même, dans la région éloignée de l'abaisse-semelle (213), autour d'un autre axe de pivotement (204) fixé à la plaque de base (201), et est retenu dans la position de déplacement au moyen d'une came d'encrantage (211) qui est fixée à la plaque de base (201), et contre laquelle la biellette encrantable (210) est appliquée (figures 3 et 4).

## Claims

1. A front clamp assembly provided for the retention of a ski boot to be inserted therein with two lateral crank levers adapted to pivot outwards against the force of a release spring accommodated in a housing mounted on a base plate, and having a pull rod extending therethrough, and a sole clamp disposed on said housing between said two crank levers, **characterized in that** the shorter arm of each crank lever (115a; 115b) is subjected to the action of said release spring (106) through a detent rocker (110) mounted in a upper portion of said housing (105) for pivoting about a first pivot pin (109) and through said pull rod (107), and that said housing (105) is mounted as per se known at a location spaced from said sole clamp (113) for limited upwards pivoting about a further pivot pin (104) secured on said base plate (101), and retained in the skiing position by a detent cam member (111) mounted on said base plate (101) and engaged by said detent rocker (110) (figs. 1 and 2).

2. A front clamp assembly provided for the retention of a ski boot to be inserted therein with two lateral crank levers adapted to pivot outwards against the force of a release spring accommodated in a housing mounted on a base plate, and having a pull rod extending therethrough, and a sole clamp provided on said housing between said two crank levers, characterized in that the shorter arm of each crank lever (215a; 215b) is subjected to the action of said release spring (206) through a detent rocker mounted in a lower portion of said housing (205) for pivoting about a first pivot pin (209), and through said pull rod (207), and that said housing (205) is mounted as per se known at a location spaced from said sole clamp (213) for limited upwards pivoting about a further pivot pin (204) secured on said base plate (201), and retained in the skiing position by a detent cam member (211) mounted on said base plate (201) and engaged by said detent rocker (210) (figs. 3 and 4).
